# FASCICULE DE BREVET EUROPEEN

(11) **EP 1 308 584 B1**
(45) Date de publication et mention de la délivrance du brevet: **08.03.2006**
(21) Numéro de dépôt: 02292706.5
(22) Date de dépôt: 30.10.2002
(51) Int. Cl.: E04H 17/16

(54) **Clôture comportant une pluralité de poteaux et de panneaux de treillis et procédé de pose d'une telle clôture**
Zaun mit einer Vielzahl von Pfosten und Drahtpaneelen und Verfahren zu dessen Errichtung
Fence with a multitude of posts and wired panels and method of erecting the same

(30) Priorité: 31.10.2001 FR 0114142
(43) Date de publication de la demande: 07.05.2003
(73) Titulaire: Etablissements René Bosmy Société Normande de Clotures, 27590 Pitres (FR)
(72) Inventeur: Durinck, Nathalie, 76000 Rouen (FR); Sionniere, Vincent, 76000 Rouen (FR)
(74) Mandataire: Santarelli

(56) Documents cités:
- EP-A- 0 596 825
- EP-A- 0 649 954
- EP-A- 0 935 038
- FR-A- 2 807 777

## Description

L'invention a trait aux clôtures formées par assemblage de poteaux et de panneaux de treillis.

L'on connaît à ce jour un grand nombre de types de clôtures.

Mais, quelle que soit la clôture choisie, l'on ne connaît que deux manières de procéder à sa pose.

Le premier procédé consiste à poser la clôture à l'avancement, c'est-à-dire à poser d'abord un ensemble de poteaux (par exemple la totalité des poteaux disponibles) pour ensuite y monter les panneaux.

Le deuxième procédé consiste par contre à poser la clôture en continu, c'est-à-dire à poser alternativement un poteau, puis un panneau, puis un poteau, et ainsi de suite.

Il est reconnu que la pose à l'avancement est plus rapide que la pose en continu.

Comme nous allons le voir, certains types de clôtures se prêtent à la pose en continu, tandis que d'autres se prêtent plutôt à la pose à l'avancement.

Selon un premier type de clôture, les panneaux de treillis sont raccordés et fixés deux à deux sur la partie frontale d'un poteau de section rectangulaire, triangulaire ou autre, à l'aide d'une bride coopérant simultanément avec les fils horizontaux de deux panneaux adjacents.

Ce type de clôture est connu notamment de la demande de brevet européen publiée sous le n° EP-0 368 778.

Cette solution, adaptée à la pose à l'avancement, présente toutefois un inconvénient majeur. En effet, il est nécessaire de positionner les fils horizontaux des panneaux adjacents à la même hauteur, ce qui rend difficile l'opération dite de décrochement consistant, on le rappelle, à positionner deux panneaux adjacents à des hauteurs différentes pour adapter la clôture à la configuration du terrain.

Un autre type de clôture permet le raccordement des panneaux sans outils et sans accessoires. Le poteau est conformé avec deux parois de section en V en regard l'une de l'autre. Des encoches sont prévues dans les parois du V pour laisser le passage aux fils horizontaux des treillis.

Bien qu'elle soit adaptée à la pose à l'avancement, cette solution, connue notamment de la demande de brevet français publiée sous le n° FR-A-2 710 938, présente également des inconvénients.

Premièrement, par temps estival, il arrive que les panneaux de treillis se dilatent, de sorte que leurs fils horizontaux s'écartent progressivement du fond des encoches dans lesquelles ils sont engagés, ce qui provoque un effet de flottement sous l'action du vent ou d'autres sollicitations, et engendre du bruit.

Deuxièmement, compte tenu de l'espacement entre les encoches, il n'est pas possible, en cas de décrochement pour adapter la configuration de la clôture à celle du terrain, de décaler à volonté verticalement les panneaux.

Troisièmement, la protection contre les intrusions est insuffisante. En effet, une forte poussée au centre du panneau de treillis suffit à dégager les fils horizontaux de leurs encoches, le panneau étant ainsi libéré.

Un autre type de clôture encore propose de réaliser dans les parois de côté du poteau une pluralité d'encoches en forme de T avec une fente oblongue longitudinale dans laquelle sont engagés les fils horizontaux des panneaux.

Cette solution donne entière satisfaction pour sa facilité de pose, sa solidité et sa fiabilité ; il est notamment possible de poser la clôture en continu.

Toutefois, l'on a constaté une infiltration d'humidité par les encoches, ce qui peut provoquer non seulement l'apparition de points de rouille sur le poteau, mais également son éclatement au gel.

Une autre solution encore propose de rapporter sur une aile du poteau à section en T un passant muni d'une rainure intérieure dans laquelle est apte à venir se loger un fil horizontal du panneau de treillis, tel que décrit dans la demande de certificat d'addition publiée sous le n° FR-A-2 641 306.

Toutefois, compte tenu de la disposition du passant et de l'orientation de sa rainure intérieure, il apparaît difficile, voire impossible de faire suivre à la clôture un parcours courbe, le panneau devant en effet être systématiquement perpendiculaire au poteau pour que son fil horizontal puisse se loger dans la rainure.

Par ailleurs, ce document est muet sur la pose de la clôture. En tout état de cause, la pose à l'avancement paraît impossible, compte tenu notamment des configurations respectives du poteau et des passants.

Par ailleurs, le dispositif de blocage de panneaux de treillis décrit dans le document EP-A-0.935.038 comporte également des ouvertures rectangulaires espacées et pré-établies dans les ailes des poteaux avec à la fois le problème d'adaptation au terrain et celui d'infiltration de l'humidité.

Dans le document EP-A-0.649.954, qui divulgue une clôture avec toutes les caractéristiques du préambule de la revendication 1, des cavaliers pour le montage des treillis sur poteaux ont une gorge pour un fil horizontal d'où un flottement du panneau de treillis par rapport aux poteaux sous l'action de diverses sollicitations qui engendrent inévitablement du bruit.

Précisément, l'invention vise à proposer une clôture qui, tout en palliant les inconvénients précités, soit à la fois solide et fiable, insensible aux intempéries, et dont la pose soit à la fois simple, rapide et qui puisse être réalisée au choix à l'avancement ou en continu.

A cet effet, l'invention propose, suivant un premier aspect, une clôture comportant une pluralité de poteaux et de panneaux de treillis propres chacun à relier deux à deux les poteaux, ainsi qu'au moins une attache rapportée pour la fixation de chaque panneau à un poteau, chaque poteau comportant une paroi de côté présentant un bord libre, chaque panneau comportant à l'une de ses extrémités un fil vertical d'extrémité, l'attache présentant une gorge , caractérisée en ce que ladite gorge est propre à être engagée à la fois sur ledit fil d'extrémité et sûr la paroi de côté du poteau pour maintenir le fil d'extrémité au droit du bord libre de la paroi de côté.

Cette clôture peut être posée, au choix, en continu ou à l'avancement.

Lorsqu'elle est posée à l'avancement, elle permet un gain de temps substantiel, de l'ordre de 30 %.

Par ailleurs, il n'est pas nécessaire de réaliser des encoches dans les poteaux, ce qui représente une économie substantielle et évite les infiltrations d'humidité.

Il est également possible de réaliser des décrochements à volonté pour adapter la clôture à la configuration du terrain, notamment aux creux et aux bosses de celui-ci.

En outre, il est possible de varier l'orientation des panneaux par rapport aux poteaux, de sorte qu'il est possible de faire suivre à la clôture des trajets courbes correspondant précisément au profil du périmètre du terrain à clôturer.

Suivant un mode de réalisation, l'attache présente une section à profil en U et comporte deux branches en regard reliées en bout pour former ladite gorge.

Un trou traversant est par exemple pratiqué dans l'une au moins des branches pour le passage d'une vis de fixation de l'attache à la paroi de côté du poteau.

Par ailleurs, l'attache peut présenter une face d'appui par laquelle elle est propre à assurer le soutien du panneau.

En outre, une pluralité d'attaches peut être prévue pour la fixation d'un panneau à un poteau.

L'invention propose également, suivant un deuxième aspect, un procédé pour la pose d'une clôture comme décrit ci-dessus ce procédé comportant les étapes consistant à
- implanter d'abord les poteaux,
- monter ensuite les panneaux sur les poteaux, l'implantation des poteaux étant effectuée de telle sorte que la distance séparant les parois de côté en regard de deux poteaux voisins est égale à la distance séparant les fils verticaux d'extrémité d'un panneau, le montage de chaque panneau comportant les étapes consistant à :

- positionner les fils d'extrémité du panneau au droit des bords libres des parois de côté des poteaux,
- fixer chaque fil d'extrémité à la paroi de côté au moyen d'au moins une attache rapportée.

Le montage des panneaux est ainsi particulièrement simple et rapide.

Le poteau peut présenter une gorge verticale bordée par une paroi de côté, le positionnement des fils d'extrémité de chaque panneau comportant alors les étapes consistant à :
- introduire un fil d'extrémité du panneau dans la gorge du poteau ;
- faire pivoter le panneau pour amener son fil d'extrémité opposé en regard de la gorge du poteau voisin ;
- déplacer le panneau pour amener les fils d'extrémité au droit des bords libres des parois de côté des poteaux.

La fixation du panneau comporte les étapes consistant à :
- engager l'attache sur le fil d'extrémité de telle sorte que celui-ci se trouve pris entre la gorge et le bord libre de la paroi de côté du poteau ;
- fixer l'attache à la paroi de côté du poteau.

Il est également possible d'assurer le soutien des panneaux au moyen des pièces de fixation. Ainsi, le panneau comportant un fil horizontal et l'attache présentant une face d'appui, le panneau vient reposer sur la surface d'appui par l'intermédiaire du fil horizontal.

En outre, il est possible d'utiliser plusieurs attaches rapportées pour assurer la fixation de chaque fil d'extrémité à la paroi de côté du poteau.

D'autres caractéristiques et avantages de l'invention apparaîtront à la lumière de la description qui va suivre d'un mode de réalisation donné à titre d'exemple non limitatif, description faite en référence aux dessins annexés dans lesquels :
- les figures 1 à 3 sont des vues de détail en perspective illustrant une clôture conforme à l'invention, avec divers types de panneaux de treillis,
- la figure 4 est une vue de détail en perspective d'un poteau pour une clôture conforme à l'invention,
- la figure 5 est une vue en coupe partielle de dessus d'une clôture conforme à l'invention,
- les figures 6 et 7 sont des vues en perspective suivant deux orientations distinctes d'une attache pour une clôture conforme à l'invention,
- la figure 8 est une vue d'élévation de l'attache de la figure 6, suivant la direction matérialisée sur cette figure par la flèche VIII,
- la figure 9 est une vue en coupe de l'attache de la figure 8, suivant le plan de coupe matérialisé sur cette figure par la ligne lX-lX,
- les figures 10 et 11 sont des vues analogues respectivement aux figures 8 et 9, illustrant une attache suivant une variante de réalisation,
- les figures 12 à 15 sont des vues de dessus illustrant diverses étapes du procédé pour la pose à l'avancement d'une clôture conforme à l'invention.

Une clôture 1 dont la pose sera décrite ultérieurement est représentée sur les figures 1 à 3. Cette clôture 1 comporte une succession de poteaux 2 reliés deux à deux par des panneaux 3 de treillis comportant un assemblage soudé de fils métalliques horizontaux 4 et verticaux 5 entrecroisés.

Divers types de panneaux de treillis 3 peuvent être employés ; on en a représenté trois types sur les figures 1 à 3.

Ainsi, le panneau 3 représenté sur la figure 1 comporte à proximité de son bord supérieur une série d'anneaux 6 ayant une fonction à la fois décorative et de renforcement.

Les fils verticaux 5 du panneau 3 représenté sur la figure 2 présentent, à proximité de leur extrémité supérieure, un décrochement 7 en forme de trapèze ayant essentiellement une fonction de rigidification.

Les fils horizontaux 4 du panneau 3 représenté sur la figure 3 sont quant à eux doublés, également à des fins de rigidification. Tel est également le cas des fils horizontaux 4 du panneau 3 de la figure 1.

Chaque panneau 3 présente deux extrémités 8, 9 opposées par lesquelles il est monté sur les deux poteaux 2 voisins qu'il relie.

A chacune de ses extrémités 8, 9, le panneau 3 comporte un fil vertical 10 qui, soit constitue par lui-même l'extrémité 8, 9 du panneau 3, soit se trouve légèrement en retrait par rapport aux extrémités 11 des fils horizontaux 4. Par la suite, ce fil vertical 10 sera appelé fil d'extrémité.

Chaque poteau 3 est réalisé d'un seul tenant par pliage d'une tôle métallique de telle sorte qu'il présente en section un profil en forme de T ou de champignon.

Le poteau 3 comporte une âme centrale 12 formée par deux pans de tôle parallèles, prolongés, d'une part, par un pied 13 à section rectangulaire ou en forme de demi-lune et, d'autre part, à l'opposé du pied 13, par une tête 14 formée par deux replis à 180°, symétriques, et qui forment chacun, de part et d'autre de l'âme centrale 12, une paroi de côté 15 qui s'étend en direction du pied 13, en regard de l'âme centrale 12 et sensiblement parallèlement à celle-ci.

Chaque paroi de côté 15 présente un bord libre 16 vertical qui regarde vers le pied 13, la largeur du poteau 2 au niveau de sa tête 14, c'est-à-dire la distance séparant les deux parois de côté 15, étant égale à sa largeur au niveau de son pied 13, c'est-à-dire à la plus grande dimension de ce dernier.

Le pied 13 et la tête 14 définissent ainsi, conjointement avec l'âme centrale 12 et de part et d'autre de celle-ci, deux gorges 17 symétriques dans chacune desquelles est apte à venir se loger, de manière classique et connue en soi, une dalle de soubassement (non représentée) qui se trouvera calée entre le pied 13 et le bord libre 16 de la paroi de côté 15.

La clôture 1 peut être posée en continu ou à l'avancement.

Pour poser la clôture 1 à l'avancement, l'on procède comme suit.

L'on commence par implanter les poteaux 2 de manière que la distance séparant les bords libres 16 des parois de côté 15 en regard de deux poteaux 2 voisins soit égale à la longueur d'un panneau 3, c'est-à-dire à la distance séparant ses fils verticaux d'extrémité 10 opposés.

L'on monte ensuite les panneaux 3 sur les poteaux 2.

Pour monter chaque panneau 3, l'on commence par positionner ses fils d'extrémité 10 opposés au droit des bords libres 16 des parois de côté 15 de deux poteaux 2 voisins.

Compte tenu de l'espace disponible entre ces deux poteaux 2, il n'est pas possible de monter frontalement directement le panneau 3, c'est-à-dire d'amener simultanément, horizontalement, les deux fils verticaux d'extrémité 10 au droit des bords libres 16 des parois de côté 15 correspondantes.

On rentre donc le panneau 3 en biais dans l'espace prévu entre les poteaux 2 voisins en introduisant tout d'abord l'un de ses fils d'extrémité 10 dans la gorge 17 de l'un des poteaux 2, tel que représenté sur la figure 12.

L'on fait ensuite pivoter le panneau 3 pour amener le fil d'extrémité 10 opposé en regard de la gorge 17 du poteau 2 voisin, tel que représenté sur la figure 13.

L'on centre ensuite le panneau 3 pour amener les fils d'extrémité 10 dans le prolongement des parois de côté 15, c'est-à-dire au droit et en regard de leurs bords libres 16, tel que représenté sur la figure 14.

L'on fixe ensuite chaque fil d'extrémité 10 à la paroi de côté 15 correspondante au moyen d'un dispositif de fixation 18 qui comporte au moins une attache 19 rapportée, tel que représenté notamment sur la figure 15.

Cette attache 19 se présente sous la forme d'un cavalier rigide réalisé d'un bloc par moulage ou usinage à partir d'un matériau résistant tel qu'un matériau composite, un acier, un aluminium, ou analogue.

Ce cavalier 19 présente une section à profil en U et comporte deux branches parallèles en regard, à savoir une branche dite interne 20 et une branche dite externe 21, reliées en bout par une paroi de fond 22 et définissant ainsi une gorge 23 qui débouche à l'opposé de la paroi de fond 22.

Pour la fixation du panneau de treillis 3, le cavalier 19 est engagé frontalement sur le fil vertical d'extrémité 10, puis sur la paroi de côté 15 de telle sorte que sa branche interne 20 soit introduite dans la gorge 23, entre la paroi de côté 15 et l'âme centrale 12 du poteau 2.

Le cavalier 19 est engagé à fond, venant ainsi caler le panneau de treillis 3 contre la paroi de côté 15, l'un des fils horizontaux 4 se trouvant alors en appui contre le bord libre 16 de la paroi de côté 15, tandis que le fil vertical d'extrémité 10, inséré dans la gorge 23, se trouve en butée contre la paroi de fond 22.

Dans cette configuration, la branche externe 21 du cavalier 19 est appliquée contre la paroi de côté 15, tandis que la branche interne 20 est elle-même appliquée contre l'âme 12 (figure 9). Les dimensions relatives du poteau 2 et du cavalier 19 sont bien entendu choisies en conséquence.

L'on fixe ensuite la branche externe 21 du cavalier 19 à la paroi de côté 15, qui se trouve elle-même engagée dans la gorge 23 du cavalier 19. Cette opération peut être effectuée par rivetage ; toutefois, le vissage est préféré, et, tel que représenté sur les figures 7 et 9 notamment, il est pratiqué dans la branche externe 21 du cavalier 19 un trou traversant 24 pour le passage d'une vis 25, un lamage 26 étant prévu pour l'appui de la tête de vis 27.

Suivant une variante de réalisation illustrée sur les figures 10 et 11, il est également pratiqué dans la branche interne 20 un trou traversant 28, qui s'étend dans le prolongement du premier trou 24, et formant un passage pour le corps 29 de la vis 25. Toutefois, le diamètre de la vis 25 sera choisi inférieur au diamètre du trou 28, de sorte qu'elle y sera flottante, pour n'être véritablement en prise qu'avec la paroi de côté 15.

L'on emploie de préférence une vis perforante qui, lors de sa mise en place, vient percer la paroi de côté 15, de sorte qu'il n'est pas nécessaire d'y pratiquer au préalable des ouvertures.

Par ailleurs, afin d'assurer l'inviolabilité de la clôture 1, il est possible de prolonger la rotation de la vis 25 de sorte que son pas de vis se trouve faussé par frottement contre la tranche du trou 30 réalisé dans la paroi de côté 15.

A cet effet, l'on pourra employer une vis du type bi-métal dont le corps 29 est réalisé dans un acier trempé et dont la tête 27 est réalisée par contre dans un acier inoxydable.

Une alternative peut consister à détruire l'empreinte de la tête de vis 25, pour y empêcher l'introduction de la pointe d'un tournevis.

In fine, le cavalier 19 se trouve fixé à demeure sur la paroi de côté 15 du poteau 2.

Pour assurer le soutien temporaire du panneau 3 avant la fixation du cavalier 19, l'on peut utiliser un étrier du type de celui décrit dans la demande de brevet français au nom de la demanderesse, publiée sous le n° FR-A-2 770 559, sur lequel repose le panneau 3 par l'intermédiaire de l'un de ses fils horizontaux 4. Un tel étrier est commercialisé par la demanderesse sous l'appellation PREFIXO (marque déposée).

Il est préférable de positionner un cavalier 19 sous un fil horizontal 4, à proximité de celui-ci, de sorte que, lorsque l'on retire l'étrier et que l'on relâche le panneau de treillis 3, celui-ci descend par gravité jusqu'à venir s'appuyer, par l'intermédiaire du fil horizontal 4, contre une face supérieure d'appui 31 du cavalier 19 qui, de ce fait, assure le soutien du panneau de treillis 3.

Pour assurer un blocage vertical du panneau 3, l'on peut positionner un cavalier 19 supplémentaire au-dessus d'un fil horizontal 4, de sorte que le panneau 3 se trouve pris entre deux cavaliers 19 contre lesquels viennent buter les fils horizontaux 4 correspondants.

Le nombre de cavaliers 19 du dispositif 18, employés pour la fixation d'un panneau de treillis 3 à un même poteau 2, est laissé à l'appréciation de l'homme du métier, mais il est bien entendu préférable d'en disposer plusieurs sur un même fil vertical d'extrémité 10 pour assurer un maintien correct de celui-ci et ainsi interdire tout débattement au panneau 3.

Il est à noter que les fils des panneaux de treillis actuellement disponibles sur le marché est compris entre 4 et 8 mm pour les panneaux du type "simple fil" (c'est-à-dire dont les fils horizontaux ne sont pas doublés, tel que représenté sur la figure 2), ou entre 5 et 8 mm pour les panneaux du type "double fil", c'est-à-dire dont les fils horizontaux sont doublés, tel que représenté sur les figures 1 et 3.

La largeur de la gorge 23, c'est-à-dire la distance séparant les branches 20, 21, est choisie en fonction du diamètre du fil vertical d'extrémité 10 ; en pratique, la largeur de la gorge 23 est légèrement supérieure à ce diamètre.

Par ailleurs, l'on peut tenir compte des dilatations ou contractions du panneau de treillis 3 en fonction de la température.

A cet effet, la gorge 23 du cavalier 19 peut présenter, du côté de la paroi de fond 22, un décrochement 32 dans lequel est apte à venir se loger le fil vertical l'extrémité 10 en cas de dilatation (ou, au contraire, de contraction) du panneau 3, la gorge 23 présentant ainsi en section un profil en forme de L, tel que représenté sur la figure 11.

En outre, la cavalier 19 peut comporter des nervures 34 de rigidification visant à empêcher tout écartement intempestif des branches 20, 21, notamment dans le cas d'une tentative d'intrusion en force. Suivant un mode de réalisation illustré sur la figure 6, trois nervures 34 sont prévues, qui s'étendent à la jonction entre la branche interne 20 et paroi de fond 22.

Enfin, afin d'assurer l'étanchéité et une finition visuelle agréable du poteau 2, ce dernier peut être coiffé d'un couvercle 33 dont la forme est complémentaire de la section du poteau 2, tel que représenté sur les figures 1 à 3.

Il a été décrit un procédé pour la pose à l'avancement de la clôture 1. Toutefois, celle-ci peut être posée en continu, notamment lorsque l'on souhaite rapporter des dalles de soubassement, qu'il n'est pas possible de poser entre deux poteaux déjà implantés.

Seul l'ordre de la pose des poteaux 2 et des panneaux 3 est différent.

Ainsi, pour la pose d'une clôture 1 conforme à l'invention comportant en outre des dalles de soubassement, l'on implante d'abord un premier poteau 2, puis on introduit latéralement l'extrémité d'une dalle dans sa gorge 17.

On implante ensuite le poteau 2 suivant en venant engager sa gorge 17 sur l'extrémité opposée de la dalle.

On monte enfin un panneau de treillis 3 de la même manière que précédemment décrit.

## Revendications

1. Clôture (1) comportant une pluralité de poteaux (2) et de panneaux (3) de treillis propres chacun à relier deux à deux les poteaux (2), ainsi qu'au moins une attache (19) rapportée pour la fixation de chaque panneau (3) à un poteau (2), chaque poteau (2) comportant une paroi de côté (15) présentant un bord libre (16), chaque panneau (3) comportant à l'une de ses extrémités un fil vertical (10) d'extrémité, l'attache (19) présentant une gorge (23), **caractérisée en ce que** ladite gorge (23) est propre à être engagée à la fois sur ledit fil d'extrémité (10) et sur la paroi de côté (15) du poteau (2) pour maintenir le fil d'extrémité (10) au droit du bord libre (16) de la paroi de côté (15).

2. Clôture selon la revendication 1, **caractérisée en ce que** l'attache (19) présente une section à profil en U et comporte deux branches (20, 21) en regard reliées en bout pour former ladite gorge (23).

3. Clôture selon la revendication 2, **caractérisée en ce qu'**un trou traversant (24) est pratiqué dans l'une au moins des branches (20, 21) pour le passage d'une vis de fixation (25) de l'attache (19) à la paroi de côté (15) du poteau (2).

4. Clôture selon l'une des revendications précédentes, **caractérisée en ce que** l'attache (19) présente une face d'appui (31) par laquelle l'attache (19) est propre à assurer le soutien du panneau (3).

5. Clôture selon l'une des revendications précédentes, **caractérisée en ce qu'**une pluralité d'attaches (19) est prévue pour la fixation d'un panneau (3) à un poteau (2).

6. Procédé pour la pose d'une clôture (1) selon la revendication 1 ce procédé comportant les étapes consistant à
- implanter d'abord les poteaux (2),
- monter ensuite les panneaux (3) sur les poteaux (2),
**caractérisé en ce que** l'implantation des poteaux (2) est effectuée de telle sorte que la distance séparant les parois de côté (15) en regard de deux poteaux (2) voisins est égale à la distance séparant les fils verticaux d'extrémité (10) d'un panneau (3), et **en ce que** le montage de chaque panneau (3) comporte les étapes consistant à :
- positionner les fils d'extrémité (10) du panneau (3) au droit des bords libres (16) des parois de côté (15) des poteaux (2);
- fixer chaque fil d'extrémité (10) à la paroi de côté (15) au moyen d'au moins une attache (19) rapportée.

7. Procédé selon la revendication 6, **caractérisé en ce que**, le poteau (2) présentant une gorge (17) verticale bordée par une paroi de côté (15), le positionnement des fils d'extrémité (10) de chaque panneau (3) comporte les étapes consistant à :
- introduire un fil d'extrémité (10) du panneau (3) dans la gorge (17) d'un poteau (2),
- faire pivoter le panneau (3) pour amener son fil d'extrémité (10) opposé en regard de la gorge (17) du poteau (2) voisin,
- déplacer le panneau (3) pour amener les fils d'extrémité (10) au droit des bords libres (16) des parois de côté (15) des poteaux (2).

8. Procédé selon la revendication 6 ou 7, **caractérisé en ce que**, la fixation de chaque panneau (3) comporte les étapes consistant à :
- engager l'attache (19) sur le fil d'extrémité (10) de telle sorte que celui-ci se trouve pris entre la gorge (23) et le bord libre (16) de la paroi de côté (15) du poteau (2), et
- fixer l'attache (19) sur la paroi de côté (15) du poteau (2).

9. Procédé selon la revendication 8, **caractérisé en ce que**, le panneau (3) comportant un fil horizontal (4), l'attache (19) présentant une face d'appui (31), la fixation du panneau (3) comporte une étape consistant à faire reposer le panneau (3) sur la face d'appui (31) de l'attache (19) par l'intermédiaire dudit fil horizontal (4).

10. Procédé selon l'une des revendications 6 à 9, **caractérisé en ce que** la fixation de chaque fil d'extrémité (10) à la paroi de côté (15) est effectuée au moyen de plusieurs attaches (19) rapportées.

## Patentansprüche

1. Zaun (1), der mehrere Pfosten (2) und mehrere Gittergeflecht-Platten (3), die die Pfosten (2) jeweils paarweise verbinden können, sowie wenigstens ein Befestigungsteil (19), das für die Befestigung jeder Platte (3) an einem Pfosten (2) eingesetzt ist, umfasst, wobei jeder Pfosten (2) eine Seitenwand (15) besitzt, die eine freie Kante (16) aufweist, jede Platte (3) an einem ihrer Enden einen vertikalen Enddraht (10) aufweist und das Befestigungsteil (19) eine Kehle (23) aufweist, **dadurch gekennzeichnet, dass** die Kehle (23) zugleich mit dem Enddraht (10) und mit der Seitenwand (15) des Pfostens (2) in Eingriff gelangen kann, um den Enddraht (10) am Ort der freien Kante (16) der Seitenwand (15) zu halten.

2. Zaun nach Anspruch 1, **dadurch gekennzeichnet, dass** das Befestigungsteil (19) einen Abschnitt mit U-Profil aufweist und zwei gegenüberliegende Schenkel (20, 21) umfasst, die Stoß an Stoß miteinander verbunden sind, um die Kehle (23) zu bilden.

3. Zaun nach Anspruch 2, **dadurch gekennzeichnet, dass** ein Durchgangsloch (24) in wenigstens einem der Schenkel (20, 21) für den Durchgang einer Schraube (25) für die Befestigung des Befestigungsteils (19) an der Seitenwand (15) des Pfostens (2) ausgebildet ist.

4. Zaun nach einem der vorhergehenden Ansprüche, **dadurch gekennzeichnet, dass** das Befestigungsteil (19) eine Abstützfläche (31) aufweist, durch die das Befestigungsteil den Halt der Platte (3) sicherstellen kann.

5. Zaun nach einem der vorhergehenden Ansprüche, **dadurch gekennzeichnet, dass** mehrere Befestigungsteile (19) für die Befestigung einer Platte (3) an einem Pfosten (2) vorgesehen sind.

6. Verfahren zum Aufstellen eines Zauns nach Anspruch 1, das die Schritte umfasst, die darin bestehen:
- zunächst die Pfosten (2) einzubauen,
- anschließend die Platten (3) an den Pfosten (2) anzubringen,
**dadurch gekennzeichnet, dass** der Einbau der Pfosten (2) in der Weise erfolgt, dass der Abstand, der die gegenüberliegenden Seitenwände (15) von zwei benachbarten Pfosten (2) trennt, gleich dem Abstand ist, der die vertikalen Enddrähte (10) einer Platte (3) trennt, wobei die Anbringung jeder Platte (3) die Schritte umfasst, die darin bestehen:
- die Enddrähte (10) der Platte (3) am Ort der freien Kanten (16) der Seitenwände (15) der Pfosten (2) anzuordnen; und
- jeden Enddraht (10) an der Seitenwand (15) wenigstens mittels eines eingesetzten Befestigungsteils (19) zu befestigen.

7. Verfahren nach Anspruch 6, **dadurch gekennzeichnet, dass** dann, wenn der Pfosten (2) eine vertikale Kehle (17) aufweist, die durch eine Seitenwand (15) begrenzt ist, die Positionierung der Enddrähte (10) jeder Platte (3) die Schritte umfasst, die darin bestehen:
- einen Enddraht (10) der Platte (3) in die Kehle (17) eines Pfostens (2) einzuführen,
- die Platte (3) zu schwenken, um ihren gegenüberliegenden Enddraht an einen Ort gegenüber der Kehle (17) des benachbarten Pfostens (2) zu bringen,
- die Platte (3) zu verschieben, um die Enddrähte (10) an den Ort der freien Kanten (16) der Seitenwände (15) der Pfosten (2) zu bringen.

8. Verfahren nach Anspruch 6 oder 7, **dadurch gekennzeichnet, dass** die Befestigung jeder Platte (3) die Schritte umfasst, die darin bestehen:
- das Befestigungsteil (19) mit dem Enddraht (10) in der Weise in Eingriff zu bringen, dass dieser sich in Eingriff zwischen der Kehle (23) und der freien Kante (16) der Seitenwand (15) des Pfostens (2) befindet, und
- das Befestigungsteil (19) an der Seitenwand (15) des Pfostens (2) zu befestigen.

9. Verfahren nach Anspruch 8, **dadurch gekennzeichnet, dass** dann, wenn die Platte (3) einen horizontalen Draht (4) aufweist und das Befestigungsteil (19) eine Abstützfläche (31) aufweist, die Befestigung der Platte (3) einen Schritt umfasst, der darin besteht, die Platte (3) unter Einfügung des horizontalen Drahts (4) auf die Abstützfläche (31) des Befestigungsteils (19) zu legen.

10. Verfahren nach einem der Ansprüche 6 bis 9, **dadurch gekennzeichnet, dass** die Befestigung jedes Enddrahts (10) an der Seitenwand (15) mittels mehrerer eingesetzter Befestigungsteile (19) erfolgt.

## Claims

1. An enclosure (1) comprising a plurality of posts (2) and fencing panels (3) which can each connect two posts (2) together and at least one fastener (19) mounted for fixing each panel (3) to a post (2), each post (2) comprising a side wall (15) having a free edge (16), each panel (3) comprising a vertical end wire (10) at one of its ends, the fastener (19) having a groove (23), **characterized in that** said groove (23) can be engaged both on said end wire (10) and on said side wall (15) of the post (2) to maintain the end wire (10) in alignment with the free edge (16) of the side wall (15).

2. An enclosure according to claim 1, **characterized in that** the cross sectional profile of the fastener (19) is U-shaped and comprises two facing arms (20, 21) connected at the base to form said groove (23).

3. An enclosure according to claim 2, **characterized in that** a through hole (24) is formed in at least one of the arms (20, 21) for passage of a screw (25) for fixing the fastener (19) to the side wall (15) of the post (2).

4. An enclosure according to one of the preceding claims, **characterized in that** the fastener (19) has a bearing face (31) via which the fastener (19) can support the panel (3).

5. An enclosure according to one of the preceding claims, **characterized in that** a plurality of fasteners (19) is provided to fix a panel (3) to a post (2).

6. A method for erecting an enclosure (1) according to claim 1, said method comprising the following steps including:
• firstly, installing the posts (2);
• then mounting the panels (3) on the posts (2);
**characterized in that** the posts (2) are installed so that the distance separating the side walls (15) facing two neighbouring posts (2) is equal to the distance separating the vertical end wires (10) of a panel (3), and **in that** mounting each panel (3) comprises the following steps including
• aligning the end wires (10) of a panel (3) with the free edges (16) of the side walls (15) of the posts (2);
• fixing each end wire (10) to the side wall (15) using at least one mounted fastener (19).

7. A method according to claim 6, **characterized in that** since the post (2) has a vertical groove (17) bordered by a side wall (15), positioning the end wires (10) of each panel (3) comprises the following steps including:
• introducing an end wire (10) of the panel (3) into the groove (17) of a post (2);
• pivoting the panel (3) to bring its opposite end wire (10) to face the groove (17) of the neighbouring post (2);
• displacing the panel (3) to align the end wires (10) with the free edges (16) of the side walls (15) of the posts (2).

8. A method according to claim 6 or claim 7, **characterized in that** fixing each panel (3) comprises the following steps including:
• engaging the fastener (19) on the end wire (10) so that the fastener is held between the groove (23) and the free edge (16) of the side wall (15) of the post (2); and
• fixing the fastener (19) to the side wall (15) of the post (2).

9. A method according to claim 8, **characterized in that** since the panel (3) comprises a horizontal wire (4) and the fastener (19) has a bearing face (31), fixing the panel (3) comprises a step including resting the panel (3) on the bearing face (31) of the fastener (19) via said horizontal wire (4).

10. A method according to one of claims 6 to 9, **characterized in that** each end wire (10) is fixed to the side wall (15) by means of several mounted fasteners (19).
